# FASCICULE DE BREVET EUROPEEN

(11) **EP 0 553 037 B1**
(45) Date de publication et mention de la délivrance du brevet: **27.03.1996**
(21) Numéro de dépôt: 93420009.8
(22) Date de dépôt: 08.01.1993
(51) Int. Cl.: A42B 3/04

(54) **Casque de sécurité équipé de pièces de fixation d'un accessoire**
Sicherheitshelm mit Vorrichtung zum Befestigen von Zusatzgeräten
Safety helmet with attaching means for an accessory

(30) Priorité: 22.01.1992 FR 9200734
(43) Date de publication de la demande: 28.07.1993
(73) Titulaire: ZEDEL, F-38920 Crolles (FR)
(72) Inventeur: Petzl, Paul, F-38530 Barraux (FR); Hede, Jean Marc, F-38700 La Tronche (FR)
(74) Mandataire: Hecké, Gérard

(56) Documents cités:
- DE-U- 1 978 813
- FR-A- 2 386 994
- US-A- 3 273 163
- US-A- 3 596 289
- US-A- 4 276 657
- US-A- 4 479 738
- US-A- 4 764 989
- US-A- 5 066 154

## Description

L'invention est relative à un casque de sécurité à calotte équipée d'un système de maintien destiné à attacher un accessoire à la surface extérieure de la calotte, le système de maintien comportant au moins une pièce de fixation montée par clipsage dans une ouverture de forme conjuguée ménagée dans la calotte, ladite pièce de fixation ayant :
- une première aile extérieure, réunie à une deuxième aile interne sensiblement parallèle pour former une encoche semi-ouverte autorisant l'insertion de la pièce de fixation dans l'ouverture ,
- et un moyen de verrouillage mécanique situé sur la deuxième aile pour assurer un blocage positif de la pièce dans l'ouverture .

Un tel dispositif est décrit dans le document US-A-3273163, dans lequel un casque de sécurité est équipé d'une pièce de fixation en forme de cavalier en U, dont l'aile interne s'engage dans une ouverture ménagée dans une surépaisseur du bord inférieur du casque. Le verrouillage mécanique de la pièce de fixation dans l'ouverture s'opère au moyen de deux bras latéraux élastiques, susceptibles de s'écarter l'un de l'autre dans le plan de l'aile interne. L'aile extérieure est pourvue d'un orifice pour solidariser un accessoire. Il n'y a pas de mouvement élastique d'écartement et de rapprochement entre les deux ailes. Une telle pièce de fixation n'est pas adaptée pour le montage de sangles.

Selon un autre dispositif connu, représenté dans le catalogue PETZL de 1990, page 11, le système de maintien des sangles d'une lampe frontale comporte des élastiques fixés en des endroits prédéterminés de la calotte. Chaque élastique coopère avec un bec d'accrochage solidarisé à la surface extérieure de la calotte au moyen d'un rivet traversant la paroi de la calotte. Les opérations de rivetage compliquent la fabrication du casque, et le vieillissement prématuré des élastiques pose un problème de maintenance.

Pour les casques standards qui ne sont pas équipés d'élastiques de fixation, il est connu du document US-A- 4276657 d'utiliser des clips en forme de crochets élastiques destinés à être insérés par le bas sur le bord inférieur du casque pour le maintien des sangles. Les clips sont formés par des pièces plastiques distinctes non intégrées à la calotte, et donc facilement perdables.

Le document US-A-5066154 concerne un cavalier de support d'un crayon sur un chapeau. Le cavalier est formé par une plaquette rectangulaire légèrement incurvée, et insérée par encliquetage dans une rainure, grâce à un ergot d'accrochage faisant saillie vers l'extérieur.

Le document US-A-4479738 mentionne un accessoire de fixation d'une visière sur un casque, comprenant un corps de support, ayant une patte d'accrochage succeptible d'être insérée dans un orifice du casque, et des moyens d'articulation de la visière entre une position abaissée et une position relevée. L'accessoire de fixation se trouve en salle, et nécessite plusières pièces à assembler.

L'objet de l'invention consiste à améliorer le système de maintien d'un accessoire sur un casque de sécurité.

Le casque selon l'invention est caractérisé en ce que la pièce de fixation est conformée en pince élastique, comprenant :
- des moyens de liaison agencés pour autoriser un mouvement relatif d'écartement et de rapprochement entre la première aile et la deuxième aile,
- un moyen élastique coopérant avec la paroi interne de la calotte pour solliciter la première aile externe contre la surface extérieure de la calotte ,
- et une structure en lyre de la deuxième aile interne, constituée par deux branches latérales solidaires des moyens de liaison, et par une branche médiane intercalaire formant ledit moyen élastique.

Après montage dans les ouvertures de la calotte, les pièces de fixation font partie intégrante du casque. Le clipsage évite toute opération additionnelle de rivetage.

Un espace longitudinal est ménagé entre les deux moyens de liaison pour autoriser le débattement de la branche médiane élastique de la deuxième aile. Une surface d'appui rectiligne est ménagée sur chaque pont de liaison à l'opposé de l'encoche, et est délimitée par une première butée et une deuxième butée solidaires respectivement de la première aile externe, et de la deuxième aile interne, l'écartement entre les deux butées étant supérieur à l'épaisseur de la paroi de la calotte.

Le blocage de la pièce de fixation dans l'ouverture s'opère, d'une part au moyen d'un redan de la face terminale de la deuxième aile se trouvant en prise avec un premier chant de l'ouverture lors de la venue en engagement des surfaces d'appui contre un deuxième chant situé à l'opposé du premier chant, et d'autre part par effet d'élasticité par l'action de pression élastique de l'extrémité libre de la branche intercalaire de la deuxième aile sur la face interne de la calotte.

Selon un mode de réalisation, l'accessoire est formé par une lampe frontale associée à une coiffe à sangles élastiques.

D'autres avantages et caractéristiques ressortiront plus clairement de la description qui va suivre d'un mode de réalisation de l'invention, donné à titre d'exemple non limitatif, et représenté aux dessins annexés, dans lesquels :
- la figure 1 est une vue schématique en perspective d'un casque de sécurité équipé d'une pièce de fixation d'une sangle élastique d'une lampe frontale ;
- la figure 2 représente une vue en élévation de la pièce de fixation avant son introduction dans l'ouverture correspondante du casque ;
- la figure 3 est une vue de profil côté interne de la pièce de fixation selon la figure 2 ;
- la figure 4 est une vue en plan de la figure 3 ;
- les figures 5 à 7 représentent des étapes successives du montage de la pièce de fixation dans l'ouverture, respectivement en cours d'introduction, et en position non verrouillée et verrouillée ;
- la figure 8 est une vue identique de la figure 7, et montre la pièce de fixation en position verrouillée après insertion de la sangle élastique.

Sur la figure 1, un casque 10 de sécurité est équipé à l'avant d'une lampe d'éclairage 12 frontale attachée à la surface extérieure de la calotte 14 par un système de maintien 16 conformé en coiffe élastique. La lampe 12 comporte une embase 18 articulée autour d'un axe 20 horizontal, et est solidarisée en permanence à la coiffe élastique du système de maintien 16, comprenant une paire de sangles 22, 24 latérales dont l'une 22 est représentée sur la partie gauche de la calotte 14, l'autre 24 est montrée en pointillé sur la partie droite de la calotte 14 et une troisième sangle 26 centrale. Les trois sangles 22, 24, 26 épousent la forme de la calotte 14, et sont réalisées au moyen d'un ruban élastique en matière textile synthétique, ayant une largeur prédéterminée, notamment comprise entre 1 et 7 centimètres.

Chaque sangle 22, 24 latérale de la coiffe élastique s'étend parallèlement le long du bord inférieur 28 de la calotte 14, et présente une longueur sensiblement égale à la moitié du périmètre de base de la calotte 14.

L'orientation de la sangle 26 centrale s'effectue selon une génératrice située dans le plan médian de la calotte 14 de manière à contribuer à la stabilité de la coiffe élastique sur le casque 10.

Le blocage des deux sangles latérales 22, 24 de la coiffe sur la surface extérieure de la calotte 14 s'opère au moyen de pièces de fixation 30 de structures identiques montées par clipsage dans des ouvertures 31 de formes conjuguées, ménagées dans la paroi de la calotte 14 au dessus du bord inférieur 28. Chaque ouverture 31 présente avantageusement une forme rectangulaire, mais il est clair que tout autre forme peut être utilisée.

Sur les figures 2 à 4, chaque pièce de fixation 30 est conformée en pince ou clip élastique, ayant une première aile 32 extérieure, dont l'une des extrémités est réunie à une deuxième aile 34 interne par des moyens de liaison comprenant deux ponts 36, 38 jouant le rôle de charnières. Les deux ailes 32, 34 sont sensiblement parallèles, de manière à constituer une encoche 40 semi-ouverte en forme de U destinée à coiffer le chant inférieur 42 de l'ouverture 31 lors de la mise en place de la pièce de fixation 30 sur la calotte 14.

L'aile interne 34 de la pièce de fixation 30 possède une structure en lyre, ayant deux branches 44, 46 latérales solidaires des ponts de liaison 36, 38, et une branche médiane 48 intercalaire servant de ressort de pression pour le maintien stable de la pièce de fixation 30 dans l'ouverture 31 correspondante. A l'opposé des ponts de liaison 36, 38, les trois branches 44, 46, 48 élémentaires sont réunies entre elles par la face terminale 50 s'étendant sur toute la largeur de l'aile interne 34, tandis que l'extrémité libre 51 de la branche médiane 48 se trouve en saillie par rapport à la surface d'appui 52, 54 sensiblement plane des deux ponts de liaison 36, 38.

Un espace 56 longitudinal sépare les deux ponts de liaison 36, 38 autorisant le débattement par pivotement de la branche médiane 48 élastique de l'aile interne 34 selon une direction F1 (figure 4) sensiblement perpendiculaire à l'aile 32 extérieure. Chaque branche 44, 46 latérale de la deuxième aile interne 34 est dotée d'une protubérance 58, 60 disposée en regard d'une extension 62 plane de la première aile 32 extérieure. L'extension 62 s'étend sur toute la largeur de l'aile externe 32 et est équipée d'une première butée 63 formée par la surface interne plane orientée selon une direction perpendiculaire aux surfaces d'appui 52, 54 des deux ponts de liaison 36 ,38.

Chaque protubérance 58, 60 comporte d'une manière similaire une deuxième butée 64 formée par la surface interne plane perpendiculaire aux surfaces d'appui 52, 54. L'écartement 65 transversal entre les deux butées 63, 64 correspond à la longueur des surfaces d'appui 52, 54 rectilignes des ponts 36, 38 et est supérieur à l'épaisseur 67 de l'encoche 40, ainsi qu'à celle de la paroi de la calotte 14.

La face terminale 50 interne de la deuxième aile 34 comporte un redan 66 de verrouillage s'étendant parallèlement aux surfaces d'appui 52, 54. L'extrémité libre de la première aile 32 est pourvue d'une arête 68 d'entrée oblique facilitant l'introduction des sangles 22, 24 latérales sur les pièces de fixation 30 montées sur le casque 10.

La distance 70 entre le redan 66 de verrouillage et les surfaces d'appui 52, 54 de la pièce de fixation 30 correspond sensiblement à la hauteur 72 de l'ouverture 31 correspondante de la calotte 14 (voir figure 2).

Les pièces de fixation 30 sont avantageusement obtenues par moulage d'un matériau plastique de résistance mécanique élevée, autorisant la déformation élastique lors de l'insertion dans les ouvertures 31 de la calotte 14.

Le montage d'une pièce de fixation 30 sur la calotte 14, et l'insertion de la sangle 22 de la coiffe élastique s'effectuent de la manière suivante (voir figures 5 à 8) :
- La figure 5 représente l'engagement selon la flèche F2 de la pièce de fixation 30 dans l'ouverture 31 de la calotte 14. Ce mouvement d'engagement s'opère en biais depuis l'extérieur du casque 10, en faisant chevaucher l'encoche 40 en U de la pièce 30 sur le chant 42 inférieur de l'ouverture 31. Une action de poussée sur l'extension 62 provoque l'écartement des deux ailes 32, 34, jusqu'au franchissement par les protubérances 58, 60 du chant supérieur 76 de l'ouverture 31. La surface extérieure des protubérances 58, 60 est avantageusement incurvée pour faciliter l'insertion de la pièce de fixation 30 dans l'ouverture 31. Durant l'écartement des ailes 32, 34, l'extrémité 51 de la branche médiane 48 de la deuxième aile 34 est sollicitée vers l'extension 62 de la première aile 32.
- Sur la figure 6, la pièce de fixation 30 se trouve insérée et centrée dans l'ouverture 31 en coiffant le chant inférieur 42 avec un faible écartement des deux ailes 32, 34. Il subsiste un léger jeu entre l'extension 62 et le chant supérieur 76 de l'ouverture 31.
- Pour assurer le blocage positif de la pièce de fixation 30 dans l'ouverture 31, il suffit de faire coulisser la pièce 30 dans le sens de la flèche F3 (figure 6) jusqu'à la fin de la course d'engagement des surfaces d'appui 52, 54 avec le chant supérieur 76 de l'ouverture 31 (figure 7). Dans cette position de fin de course, le redan 66 arrive au niveau du chant inférieur 42, suivi de son accrochage sous l'action de rappel élastique de la deuxième aile 34. Il en résulte un verrouillage positif de la pièce de fixation 30 dans l'ouverture 31.

La pièce de fixation 30 se trouve encastrée dans l'ouverture 31 et fait partie intégrante de la calotte 14. La première butée 63 se trouve en appui stable contre la paroi extérieure de la calotte 14 par l'action de la force élastique de rappel, résultant de la venue en appui de l'extrémité 51 de la branche médiane 48 contre la paroi interne de la calotte 14 au dessus du chant supérieur 76. La deuxième butée 64 est séparée de la paroi interne de la calotte 14 par un intervalle prédéterminé.

L'insertion de la sangle 22 ou 24 dans la pièce 30 s'effectue du côté de l'arête oblique 68 dans le sens de la flèche F4 (figure 7). La sangle 22 glisse jusqu'au fond de l'encoche 40, et provoque la venue en saillie de la pièce de fixation 30 qui se déplace en translation selon une direction sensiblement perpendiculaire à la calotte 14 (flèche F5, figure 8). En fonction de l'épaisseur de la sangle 22, la deuxième butée 64 se rapproche plus ou moins de la paroi interne de la calotte 14, et peut venir en contact avec elle. La première butée 63 est alors séparée de la paroi extérieure de la calotte 14 par un intervalle prédéterminé, mais les surfaces d'appui 52, 54 restent en engagement contre le chant supérieur 76 de l'ouverture 31. La première aile 32 extérieure serre la sangle 22 contre la surface extérieure de la calotte 14 grâce à la force de pression exercée par l'extrémité 51 sur la paroi interne du casque 10. Le redan 66 se trouve toujours en prise avec le chant inférieur 42 de manière à conserver l'effet de verrouillage de la pièce de fixation 30.

Dans la position montée inactive de la figure 7, la pièce de fixation 30 peut être démontée en exerçant un effort de déverrouillage sur l'extrémité inférieure de la face terminale 50, suivi d'un mouvement de coulissement en direction du chant inférieur 42, et d'un dégagement vers la gauche, entraînant le retrait de la pièce de fixation 30 hors de l'ouverture 31.

Selon une variante, l'extrémité de la face terminale 50 de la deuxième aile 34 interne est agencée pour interdire tout déverrouillage du redan 66 après montage de la pièce de fixation 30 dans l'ouverture 31. Le démontage de la pièce de fixation 30 est alors rendu impossible.

L'orientation des pièces de fixation 30 sur la calotte 14 peut être inversée en faisant coopérer les surfaces d'appui 52, 54 avec le chant inférieur 42, et le redan de verrouillage avec le chant supérieur 76 des ouvertures 31.

L'usage des pièces de fixation 30 sur la calotte 14 peut être réservé à tout autre accessoire devant être attaché au casque 10.

Le montage des pièces de fixation 30 peut être réalisé en usine, ou par l'utilisateur lui-même selon la nature de l'accessoire.

## Revendications

1. Casque de sécurité à calotte 14 équipée d'un système de maintien 16 destiné à attacher un accessoire à la surface extérieure de la calotte 14, le système de maintien 16 comportant au moins une pièce de fixation 30 montée par clipsage dans une ouverture 31 de forme conjuguée ménagée dans la calotte 14, ladite pièce de fixation ayant:
- une première aile 32 extérieure, réunie à une deuxième aile 34 interne sensiblement parallèle pour former une encoche 40 semi-ouverte autorisant l'insertion de la pièce de fixation 30 dans l'ouverture 31,
- et un moyen de verrouillage 66 mécanique situé sur la deuxième aile 34 pour assurer un blocage positif de la pièce 30 dans l'ouverture 31, caractérisé en ce que la pièce de fixation 30 est conformée en pince élastique comprenant :
- des moyens de liaison 36, 38 agencés pour autoriser un mouvement relatif d'écartement et de rapprochement entre la première aile 32 et la deuxième aile 34,
- un moyen élastique coopérant avec la paroi interne de la calotte 14 pour solliciter la première aile 32 externe contre la surface extérieure de la calotte 14,
- et une structure en lyre de la deuxième aile 34 interne, constituée par deux branches latérales 44, 46 solidaires des moyens de liaison 36, 38, et par une branche médiane 48 intercalaire formant ledit moyen élastique.

2. Casque de sécurité selon la revendication 1, caractérisé en ce que les moyens de liaison 36, 38 comportent une paire de ponts jouant le rôle de charnières, et séparés l'un de l'autre par un espace 56 longitudinal autorisant un débattement par pivotement de la branche médiane 48 élastique de la deuxième aile 34, et que les trois branches élémentaires 44, 46, 48 se trouvent réunies à l'opposé des moyens de liaison 36, 38 par une face terminale 50 s'étendant sur toute la largeur de la deuxième aile 34.

3. Casque de sécurité selon la revendication 2, caractérisé en ce que l'encoche 40 coiffe un premier chant 42 de l'ouverture 31, que chaque pont des moyens de liaison 36, 38 comporte à l'extérieur de l'encoche 40 une surface d'appui 52, 54 sensiblement plane coopérant à l'opposé du premier chant 42 avec un deuxième chant 76 de l'ouverture 31, et que la surface d'appui 52, 54 est délimitée par une première butée 63 et une deuxième butée 64 solidaires respectivement de la première aile 32 externe, et de la deuxième aile 34 interne, l'écartement 65 entre les deux butées 63, 64 étant supérieur à l'épaisseur de la paroi de la calotte 14.

4. Casque de sécurité selon la revendication 3, caractérisé en ce que l'extrémité libre 51 de la branche médiane 48 élastique de la deuxième aile 34 se trouve en saillie des surfaces d'appui 52, 54, et coopère avec la paroi interne de la calotte 14 lors de la mise en place de la pièce de fixation 30 dans l'ouverture 31.

5. Casque de sécurité selon la revendication 3 ou 4, caractérisé en ce que le moyen de verrouillage de la deuxième aile 34 est formé par un redan 66 ménagé dans la face terminale 50 interne, et séparé des surfaces d'appui 52, 54 par une distance 70 correspondant sensiblement à la hauteur de l'ouverture 31 mesurée entre les premier et deuxième chants 42, 76.

6. Casque de sécurité selon la revendication 3, caractérisé en ce que la première butée 63 est formée par une extension 62 s'étendant sur toute la largeur de la première aile 32 externe, et que la deuxième butée 64 comporte une protubérance 58, 60 agencée sur chaque branche latérale 44, 46 de la deuxième aile 34 interne, en regard de ladite extension 62.

7. Casque de sécurité selon la revendication 3 à 5, caractérisé en ce que l'ouverture 31 de la calotte 14 présente une forme rectangulaire, et que le moyen de verrouillage 66 de la deuxième aile 34 se trouve en prise avec le premier chant 42 lors de la venue en engagement des surfaces d'appui 52, 54 contre le deuxième chant 76.

8. Casque de sécurité selon l'une des revendications 1 à 7, dans lequel l'accessoire est constitué par une lampe d'éclairage frontale 12 associée à une coiffe élastique à sangles 22, 24, 26 réalisées au moyen d'un ruban élastique en matière textile synthétique, caractérisé en ce qu'une pluralité d'ouvertures 31 est ménagée le long du bord inférieur 28 de la calotte 14 et coopère avec des pièces de fixation 30 correspondantes, susceptibles de recevoir des sangles latérales 22, 24 de la coiffe élastique, insérées entre la première aile 32 extérieure, et la surface extérieure de la calotte 14.

## Claims

1. A safety helmet with a dome 14 equipped with an attachment system 16 designed to attach an accessory to the external surface of the dome 14, the attachment system 16 comprising at least one fixing part 30 mounted by clipping into an opening 31 of conjugate shape arranged in the dome 14, said fixing part having :
- a first external wing 32, joined to an appreciably parallel internal second wing 34 to form a semi-open notch 40 enabling the fixing part 30 to be inserted in the opening 31,
- and a mechanical locking means 66 located on the second wing 34 to perform positive locking of the part 30 in the opening 31, characterized in that the fixing part 30 is shaped as an elastic grip comprising :
- joining means 36, 38 arranged to allow a relative movement between the first wing 32 and the second wing 34 towards and away from one another,
- an elastic means cooperating with the internal wall of the dome 14 to urge the external first wing 32 against the external surface of the dome 14,
- and a lyre-shaped structure of the internal second wing 34, formed by two lateral branches 44, 46 securedly united to the joining means 36, 38, and by an intercalated middle branch 48 forming said elastic means.

2. The safety helmet according to claim 1, characterized in that the joining means 36, 38 comprise a pair of bridges playing the role of hinges, and separated from one another by a longitudinal space 56 allowing movement by pivoting of the elastic middle branch 48 of the second wing 34, and that the three elementary branches 44, 46, 48 are joined opposite from the joining means 36, 38 by a terminal face 50 extending over the whole width of the second wing 34.

3. The safety helmet according to claim 2, characterized in that the notch 40 covers a first edge 42 of the opening 31, that each bridge of the joining means 36, 38 comprises outside the notch 40 an appreciably flat bearing surface 52, 54 cooperating opposite the first edge 42 with a second edge 76 of the opening 31, and that the bearing surface 52, 54 is bounded by a first stop 63 and a second stop 64 securedly united respectively to the external first wing 32 and to the internal second wing 34, the distance 65 separating the two stops 63, 64 being greater than the thickness of the wall of the dome 14.

4. The safety helmet according to claim 3, characterized in that the free end 51 of the elastic middle branch 48 of the second wing 34 is protruding out with respect to the bearing surfaces 52, 54, and cooperates with the internal wall of the dome 14 when the fixing part 30 is fitted in the opening 31.

5. The safety helmet according to claim 3 or 4, characterized in that the locking means of the second wing 34 is formed by a cheek 66 arranged in the internal terminal face 50, and separated from the bearing surfaces 52, 54 by a distance 70 corresponding appreciably to the height of the opening 31 measured between the first and second edges 42, 76.

6. The safety helmet according to claim 3, characterized in that the first stop 63 is formed by an extension 62 extending over the whole width of the external first wing 32, and that the second stop 64 comprises a protuberance 58, 60 arranged on each lateral branch 44, 46 of the internal second wing 34, facing said extension 62.

7. The safety helmet according to one of the claims 3 to 5, characterized in that the opening 31 of the dome 14 presents a rectangular shape, and that the locking means 66 of the second wing 34 is in engagement with the first edge 42 when the bearing surfaces 52, 54 come into engagement against the second edge 76.

8. The safety helmet according to one of the claims 1 to 7, wherein the accessory is formed by a front-mounted lighting lamp 12 associated to an elastic cap cover with straps 22, 24, 26 achieved by means of an elastic strip made of synthetic textile material, characterized in that a plurality of openings 31 are arranged along the bottom edge 28 of the dome 14 and cooperate with corresponding fixing parts 30, designed to receive lateral straps 22, 24 of the elastic cap cover, inserted between the external first wing 32 and the external surface of the dome 14.

## Patentansprüche

1. Sicherheitshelm mit Haube (14), mit einem Haltesystem (16) versehen, das dazu bestimmt ist, an der Aussenfläche der Haube (14) ein Zubehörteil anzubringen, wobei das Haltesystem (16) wenigstens ein Befestigungsteil (30) aufweist, dass durch Aufklemmen in einer in der Haube (14) vorgesehenen Öffnung (31) von entsprechender Form angeordnet ist , wobei das genannte Befestigungsteil aufweist :
- einen ersten äusseren Flügel (32), der mit einem zweiten fühlbar parallelen inneren Flügel (34) verbunden ist, um einen halboffene Kerbe (40) zu bilden, die die Einführung des Befestigungsstückes (30) in die Öffnung (31) erlaubt,
- und ein mechanisches Verriegelungsmittel (66), das sich auf dem zweiten Flügel (34) befindet, um eine positive Blockierung des Teiles (30) in der Öffnung (31) zu gewährleisten, dadurch gekennzeichnet, dass das Befestigungsteil (30) als elastische Klemme ausgebildet ist mit :
- Verbindungsmitteln (36, 38), die ausgebildet sind, um ein relative Entfernungs- und Näherungsbewegung zwischen dem ersten Flügel (32) und dem zweiten Flügel (34) zu erlauben,
- einem elastischen Mittel, dass mit der Innenwand der Haube (14) zusammenarbeitet, um den ersten äusseren Flügel (32) gegen die Aussenfläche der Haube (14) zu bringen,
- und einer leierförmigen Struktur des zweiten inneren Flügels (34), die durch zwei seitliche Arme (44, 46) gebildet wird, die mit den Verbindungsmitteln (36, 38) verbunden sind, und durch einen mittleren dazwischengefügten Arm (48), der das genannte elastische Mittel bildet.

2. Sicherheitshelm gemäss Anspruch 1, dadurch gekennzeichnet, dass die Verbindungsmittel (36, 38) eine Paar Stege aufweisen, die die Rolle von Scharnieren haben, und voneineinander durch einen länglichen Zwischenraum (56) getrennt sind, der eine Schwenkbewegung des elastischen mittleren Arms (48) des zweiten Flügels (34) erlaubt, und dass die drei elementaren Arme (44, 46, 48) gegenüber den Verbindungsmitteln (36, 38) durch eine Endseite (50) vereint sind, die sich auf der gesamten Breite des zweiten Flügels (34) erstreckt.

3. Sicherheitshelm gemäss Anspruch 2, dadurch gekennzeichnet, dass die Kerbe (40) eine erste Kante (42) der Öffnung (31) bedeckt, dass jeder Steg der Verbindungsmittel (36, 38) ausserhalb der Kerbe (40) eine fühlbar ebene Stützfläche (52, 54) aufweist, die gegenüber der ersten Kante (42) mit einer zweiten Kante (76) der Öffnung (31) zusammenarbeitet, und dass die Stützfläche (52, 54) durch einen ersten Anschlag (63) und einen zweiten Anschlag (64) begrenzt ist, die mit dem ersten äusseren Flügel (32) bzw. dem zweiten inneren Flügel (34) verbunden sind, wobei der Abstand (65) zwischen den beiden Anschlägen (63, 64) grösser ist als die Dicke der Wand der Haube (14).

4. Sicherheitshelm, gemâss dem Anspruch 3, dadurch gekennzeichnet, dass das freie Ende (51) des elastischen mittleren Arms (48) des zweiten Flügels (34) aus den Stützflächen (52, 54) herausragt, und mit der Innenwand der Haube (14) zusammenarbeitet bei dem Einsetzen des Befestigungsteiles (30) in die Öffnung (31).

5. Sicherheitshelm gemäss Anspruch 3 oder 4, dadurch gekennzeichnet, dass das Verriegelungsmittel des zweiten Flügels (34) durch eine Schikane (66) gebildet wird, die in der inneren Endseite (50) angeordnet ist, und von den Stützflächen (52, 54) durch einen Abstand (70) getrennt wird, der fühlbar der Höhe der Öffnung (31) entspricht, gemessen zwischen der ersten und zweiten Kante (42, 76).

6. Sicherheitshelm gemäss Anspruch 3, dadurch gekennzeichnet, dass der erste Anschlag (63) durch eine Ausweitung (62) gebildet wird, die sich auf der gesamten Breite des ersten äusseren Flügels (32) erstreckt, und dass der zweite Anschlag (64) eine Ausstülpung (58, 60) aufweist, die auf jedem seitlichen Arm (44, 46) des zweiten inneren Flügels (34) angeordnet ist, gegenüber der genannten Ausdehnung (62);

7. Sicherheitshelm gemäss Anspruch 3 bis 5, dadurch gekennzeichnet, dass die Öffnung (31) der Haube (14) eine rechteckige Form aufweist, und dass das Verriegelungsmittel (66) des zweiten Flügels (34) mit der ersten Kante (42) zusammenkommt, wenn die Stützflächen (52, 54) gegen die zweite Kante (76) zusammenkommen.

8. Sicherheitshelm gemäss einem der Ansprüche 1 bis 7, in dem das Zubehörteil durch eine Stirnlampe (12) gebildet wird, die mit einer elastischen Bedeckung mit Gurten (22, 24, 26) verbunden ist, die aus einem elastischen Band aus synthetischem Textilmaterial hergestellt sind, dadurch gekennzeichnet, dass mehrere Öffnungen (31) längs der unteren Kante (28) der Haube (14) vorgesehen sind und mit den entsprechenden Befestigungsteilen (30) zusammenarbeiten, die die seitlichen Gurte (22, 24) der elastischen Bedeckung aufnehmen können, die zwischen dem ersten äusseren Flügel (32) und der Aussenfläche der Haube (14) eingefügt sind.
